# EUROPÄISCHE PATENTSCHRIFT

(11) **EP 2 521 853 B1**
(45) Veröffentlichungstag und Bekanntmachung des Hinweises auf die Patenterteilung: **20.02.2019**
(21) Anmeldenummer: 10787447.1
(22) Anmeldetag: 06.12.2010
(51) Int. Cl.: F02M 61/18

(54) **BRENNSTOFFEINSPRITZVENTIL**
FUEL INJECTION VALVE
SOUPAPE D'INJECTION DE COMBUSTIBLE

(30) Priorität: 08.01.2010 DE 102010000754
(43) Veröffentlichungstag der Anmeldung: 14.11.2012
(73) Patentinhaber: Robert Bosch GmbH, 70442 Stuttgart (DE)
(72) Erfinder: BUEHNER, Martin, 71522 Backnang (DE); GARTUNG, Kai, 70195 Stuttgart (DE); LAND, Peter, 96175 Pettstadt (DE)
(86) Internationale Anmeldenummer: PCT/EP2010/068957
(87) Internationale Veröffentlichungsnummer: WO 2011/082916

(56) Entgegenhaltungen:
- EP-A2- 2 108 810
- WO-A1-02/25101
- DE-A1- 10 240 827
- DE-A1- 19 827 218
- DE-A1-102007 026 122

## Beschreibung

### Stand der Technik

Die Erfindung geht aus von einem Brennstoffeinspritzventil nach der Gattung des Hauptanspruchs.

In der Figur 1 ist beispielhaft ein aus dem Stand der Technik bekanntes Brennstoffeinspritzventil gezeigt, das in einer Aufnahmebohrung eines Zylinderkopfes einer Brennkraftmaschine eingebaut ist. Ein solches Brennstoffeinspritzventil dieser Bauart ist bereits aus der DE 10 2006 049 253 A1 bekannt. Das Brennstoffeinspritzventil weist einen erregbaren Aktuator in Form eines elektromagnetischen Kreises sowie ein entlang einer Ventillängsachse bewegbares Ventilelement auf, wobei ein Ventilschließkörper an einer Ventilnadel mit einem Ventilsitz dichtend zusammenwirkt. Ein an einem Düsenkörper befestigter Ventilsitzkörper am abspritzseitigen Ende des Brennstoffeinspritzventils besitzt umfangsmäßig mehrere Durchströmbereiche stromaufwärts des Ventilsitzes, zwischen denen jeweils Führungsbereiche für das Ventilelement liegen. Stromabwärts des Ventilsitzes sind im Ventilsitzkörper mehrere Abspritzöffnungen vorgesehen. Das Brennstoffeinspritzventil eignet sich besonders für den Einsatz in Brennstoffeinspritzanlagen von gemischverdichtenden fremdgezündeten Brennkraftmaschinen.

### Vorteile der Erfindung

Aus der DE 10 2007 026 122 A1 ist bereits eine Kraftstoffeinspritzdüse für eine Brennkraftmaschine, insbesondere eines Kraftfahrzeugs, bekannt, die einen Düsenkörper und eine in dem Düsenkörper axial beweglich angeordnete Düsennadel aufweist, welche mit einer Düsennadelspitze in ein Sackloch des Düsenkörpers eingreift, wobei die Düsennadelspitze und das Sackloch derart ausgebildet sind, dass die Düsennadel in dem Sackloch geführt ist. Außerdem besitzt die Kraftstoffeinspritzdüse in dem Düsenkörper angeordnete Einspritzöffnungen, wobei die Düsennadel mit einer Dichtfläche an einer Innenwandung des Düsenkörpers anschlägt, um die Kraftstoffeinspritzdüse zu verschließen, wobei zwischen der Düsennadel und dem Düsenkörper stromauf der Dichtfläche ein Druckraum ausgebildet ist. Hierbei sind die Einspritzöffnungen in einem Bereich des Düsenkörpers ausgebildet, in dem sich die Dichtfläche befindet, wobei die Einspritzöffnungen über Rillen in der Düsennadel von oben und unten her angeströmt werden können.

Aus der EP 2 108 810 A2 ist bereits ein Brennstoffeinspritzventil für Brennstoffeinspritzanlagen von Brennkraftmaschinen bekannt, wobei das Brennstoffeinspritzventil wenigstens einen erregbaren Aktuator sowie ein entlang einer Ventillängsachse bewegbares kugelförmiges Ventilelement aufweist, das mit einem Ventilsitz dichtend zusammenwirkt. Das Ventil besitzt zudem einen Düsenkörper am abspritzseitigen Ende des Brennstoffeinspritzventils, wobei umfangsmäßig mehrere gleichartige Durchströmbereiche in Form von Einströmlöchern stromaufwärts des Ventilsitzes vorgesehen sind, zwischen denen jeweils Führungsbereiche für das Ventilelement liegen. Die Anzahl von Abspritzöffnungen stromabwärts des Ventilsitzes weicht von der Anzahl der Einströmlöcher stromaufwärts des Ventilsitzes ab.

Aus der WO 02/25101 A1 ist bereits ein Brennstoffeinspritzventil für Brennstoffeinspritzanlagen von Brennkraftmaschinen bekannt, wobei das Brennstoffeinspritzventil wenigstens einen erregbaren Aktuator sowie ein entlang einer Ventillängsachse bewegbares kugelförmiges Ventilelement aufweist, das mit einem Ventilsitz dichtend zusammenwirkt. Das Ventil besitzt zudem einen Düsenkörper am abspritzseitigen Ende des Brennstoffeinspritzventils, wobei umfangsmäßig mehrere Drallnuten stromaufwärts des Ventilsitzes vorgesehen sind, zwischen denen jeweils Führungsbereiche für das Ventilelement liegen. Der drallbeaufschlagte Brennstoff wird dann stromabwärts der Ventilsitzfläche über eine zentrale Abspritzöffnung abgespritzt.

Aus der DE 102 40 827 A1 ist bereits eine Kraftstoffeinspritzdüse für eine Brennkraftmaschine, insbesondere eines Kraftfahrzeugs, bekannt, die einen Düsenkörper und eine in dem Düsenkörper axial beweglich angeordnete Düsennadel aufweist, welche mit einer Düsennadelspitze in ein Sackloch des Düsenkörpers eingreift, wobei die Düsennadelspitze und das Sackloch derart ausgebildet sind, dass die Düsennadel in dem Sackloch geführt ist. Die Düsennadel ist derart ausgeführt, dass im Bereich der Ventildichtfläche über den Umfang verteilt eine Vielzahl von Vertiefungen eingeformt sind.

Das erfindungsgemäße Brennstoffeinspritzventil mit den kennzeichnenden Merkmalen des Anspruchs 1 hat den Vorteil, dass in einfach herstellbarer Weise eine verbesserte Anströmung von Abspritzöffnungen erzielt und als Resultat eine Streuungsreduzierung gegenüber bekannten Lösungen, bei denen die Anzahl der Abspritzöffnungen nicht mit der Anzahl von Anströmpfaden stromaufwärts des Ventilsitzes übereinstimmt, bei den Strahl- und Durchflusskenngrößen erreicht wird.

Die Anströmung der Abspritzöffnungen wird vor allen Dingen vergleichmäßigt und über einen Zeitverlauf stabiler. Durchflussschwankungen in den Abspritzöffnungen können reduziert werden, wodurch das Gesamtstrahlbild einen ruhigeren Eindruck hinterlässt. In der Folge wird eine sauberere und bessere Verbrennung des Brennstoffs im Brennraum erzielt. Verbrennungsaussetzer, die im Extremfall bei bestimmten Strahlbildern bzw. Auslegungen der Abspritzöffnungen bei bekannten Lösungen auftreten könnten, können erfindungsgemäß hier ausgeschlossen werden. In vorteilhafter Weise eignet sich die erfindungsgemäße Ausbildung des Brennstoffeinspritzventils auch für strahlgeführte Brennverfahren.

Durch die in den Unteransprüchen aufgeführten Maßnahmen sind vorteilhafte Weiterbildungen und Verbesserungen des im Anspruch 1 angegebenen Brennstoffeinspritzventils möglich.

Besonders vorteilhaft ist es, wenn sich wenigstens zwei Durchströmbereiche stromaufwärts des Ventilsitzes in Größe, wie umfängliche Breite und/oder radiale Tiefe, und/oder Kontur unterscheiden. In Abhängigkeit der Anzahl der Abspritzöffnungen sind die Durchströmbereiche in ihrer Breite und Tiefe vorteilhafterweise so verändert, dass breitere und zugleich tiefere oder einerseits breitere sowie andererseits tiefere Durchströmbereiche so ausgelegt sind, dass sie sicher und zuverlässig den Mengenbedarf für zwei Abspritzöffnungen abdecken, während die schmaleren und zugleich eine geringe Tiefe aufweisenden oder einerseits schmaleren sowie andererseits flachen Durchströmbereiche so verkleinert sind, dass eine ausreichende Brennstoffmenge für genau eine Abspritzöffnung bereitgestellt wird.

### Zeichnung

Ausführungsbeispiele der Erfindung sind in der Zeichnung vereinfacht dargestellt und in der nachfolgenden Beschreibung näher erläutert. Es zeigen
- Figur 1: ein teilweise dargestelltes Brennstoffeinspritzventil in einer bekannten Ausführung,
- Figur 2: das abspritzseitige Ende II des Brennstoffeinspritzventils gemäß Figur 1 mit einer Vielzahl von Durchströmbereichen in einem Düsenkörper in einer vergrößerten Ansicht,
- Figur 3: eine Schnittdarstellung entlang der Linie III-III des in Figur 2 gezeigten bekannten Düsenkörpers,
- Figur 4: ein erstes Ausführungsbeispiel eines erfindungsgemäßen Brennstoffeinspritzventils im Bereich seines Düsenkörpers in einer Darstellung analog zur Figur 3,
- Figur 5: ein zweites Ausführungsbeispiel eines erfindungsgemäßen Brennstoffeinspritzventils im Bereich seines Düsenkörpers in einer Darstellung analog zur Figur 3 und
- Figur 6: ein drittes Ausführungsbeispiel eines erfindungsgemäßen Brennstoffeinspritzventils im Bereich seines Düsenkörpers in einer Darstellung analog zur Figur 3.

### Beschreibung der Ausführungsbeispiele

Anhand der Figur 1 wird ein bekanntes Brennstoffeinspritzventil in seinem grundsätzlichen Aufbau kurz beschrieben. In der Figur 1 ist als ein Ausführungsbeispiel ein Ventil in der Form eines Einspritzventils 1 für Brennstoffeinspritzanlagen von gemischverdichtenden fremdgezündeten Brennkraftmaschinen in einer Seitenansicht dargestellt. Mit einem stromabwärtigen Ende 17 ist das Brennstoffeinspritzventil 1, das in Form eines direkt einspritzenden Einspritzventils zum direkten Einspritzen von Brennstoff in einen Brennraum 25 der Brennkraftmaschine ausgeführt ist, in eine Aufnahmebohrung 20 eines Zylinderkopfes 9 eingebaut. Das abspritzseitige Ende 17 des Brennstoffeinspritzventils 1 gemäß Figur 1, das mit II gekennzeichnet ist, ist in der Figur 2 in einer vergrößerten Ansicht dargestellt, da es den erfindungswesentlichen Teil des Brennstoffeinspritzventils 1 charakterisiert. Ein Dichtring 2, insbesondere aus Teflon ®, sorgt für eine optimale Abdichtung des Brennstoffeinspritzventils 1 gegenüber der Wandung der Aufnahmebohrung 20 des Zylinderkopfes 9.

Zwischen einem Absatz 21 eines Ventilgehäuses 22, dessen stromabwärtiges Ende als Düsenkörper 18 ausgeführt ist, oder einer unteren Stirnseite 21 eines Abstützelements 19 und einer z.B. rechtwinklig zur Längserstreckung der Aufnahmebohrung 20 verlaufenden Schulter 23 der Aufnahmebohrung 20 ist ein flaches Zwischenelement 24 eingelegt, das in Form einer Unterlegscheibe ausgeführt ist.

Das Brennstoffeinspritzventil 1 weist an seinem zulaufseitigen Ende 3 eine Steckverbindung zu einer Brennstoffverteilerleitung (Fuel Rail) 4 auf, die durch einen Dichtring 5 zwischen einem Anschlussstutzen 6 der Brennstoffverteilerleitung 4, der im Schnitt dargestellt ist, und einem Zulaufstutzen 7 des Brennstoffeinspritzventils 1 abgedichtet ist. Das Brennstoffeinspritzventil 1 ist in eine Aufnahmeöffnung 12 des Anschlussstutzens 6 der Brennstoffverteilerleitung 4 eingeschoben. Der Anschlussstutzen 6 geht dabei z.B. einteilig aus der eigentlichen Brennstoffverteilerleitung 4 hervor und besitzt stromaufwärts der Aufnahmeöffnung 12 eine durchmesserkleinere Strömungsöffnung 15, über die die Anströmung des Brennstoffeinspritzventils 1 erfolgt. Das Brennstoffeinspritzventil 1 verfügt über einen elektrischen Anschlussstecker 8 für die elektrische Kontaktierung zur Betätigung des Brennstoffeinspritzventils 1.

Um das Brennstoffeinspritzventil 1 und die Brennstoffverteilerleitung 4 weitgehend radialkraftfrei voneinander zu beabstanden und das Brennstoffeinspritzventil 1 sicher in der Aufnahmebohrung des Zylinderkopfes niederzuhalten, ist ein Niederhalter 10 zwischen dem Brennstoffeinspritzventil 1 und dem Anschlussstutzen 6 vorgesehen. Der Niederhalter 10 ist als bügelförmiges Bauteil ausgeführt, z.B. als Stanz-Biege-Teil. Der Niederhalter 10 weist ein teilringförmiges Grundelement 11 auf, von dem aus abgebogen ein Niederhaltebügel 13 verläuft, der an einer stromabwärtigen Endfläche 14 des Anschlussstutzens 6 an der Brennstoffverteilerleitung 4 im eingebauten Zustand anliegt.

In der Figur 2 ist das abspritzseitige Ende 17 des Brennstoffeinspritzventils 1 gemäß Figur 1 mit einer Vielzahl von Durchströmbereichen 26 in dem Düsenkörper 18 in einer vergrößerten Ansicht dargestellt. Das Brennstoffeinspritzventil 1 weist wenigstens einen (nicht dargestellten) erregbaren Aktuator, wie z.B. einen elektromagnetischen Kreis, einen piezoelektrischen oder magnetostriktiven Aktor, sowie ein entlang einer Ventillängsachse 27 bewegbares Ventilelement auf. Das nicht dargestellte Ventilelement (Ventilnadel, Ventilschließkörper) wirkt dichtend mit einem Ventilsitz 28 zusammen, der beispielsweise am stromabwärtigen Ende einer Sacklochbohrung 29 im Düsenkörper 18 selbst ausgebildet ist. Stromaufwärts des Ventilsitzes 28 sind in der Wandung der Sacklochbohrung 29 des Düsenkörpers 18 umfangsmäßig mehrere Durchströmbereiche 26 ausgebildet. Diese Durchströmbereiche 26 sind in der Form von Durchflusstaschen ausgeformt, die dem Brennstoff bei eingebautem Ventilelement ein ungehindertes Anströmen bis zum Ventilsitz 28 erlauben. Mit dem Bezugszeichen 18 soll insbesondere auch ein an einem Düsenkörper befestigter Ventilsitzkörper, wie er z.B. in Figur 2 der DE 10 2006 049 253 A1 gezeigt ist, gemeint sein.

Figur 3 zeigt eine Schnittdarstellung entlang der Linie III-III des in Figur 2 gezeigten bekannten Düsenkörpers 18. Aus dieser Ansicht wird deutlich, dass die Durchströmbereiche 26 längsnutähnliche Durchflusstaschen bilden, die voneinander beabstandet sind. Zwischen den Durchströmbereichen 26 liegt dabei jeweils ein Führungsbereich 30 für das axial bewegliche Ventilelement. In einer bekannten Ausführung sind z.B. fünf Durchströmbereiche 26 in dem Düsenkörper 18 vorgesehen. Stromabwärts des Ventilsitzes 28 sind in einem Bodenabschnitt 31 des Düsenkörpers 18 oder in einer alternativen Spritzlochscheibe, die am Düsenkörper 18 befestigbar ist, mehrere Abspritzöffnungen 32 ausgebildet, durch die der Brennstoff fein zerstäubt in den Brennraum 25 abgegeben wird. Die Abspritzöffnungen 32 sind beispielsweise derart ausgerichtet, dass sie schräg geneigt nach radial außen über die Dicke des Bodenabschnitts 31 bzw. der Spritzlochscheibe verlaufen.

Üblicherweise weicht bei sogenannten Mehrlochventilen die Anzahl der Abspritzöffnungen 32 von der Anzahl der Durchströmbereiche 26 im Düsenkörper 18 ab. Im in der Figur 3 gezeigten bekannten Beispiel sind fünf Durchströmbereiche 26 vorgesehen, während stromabwärts des Ventilsitzes 28 sieben Abspritzöffnungen 32 folgen. Die Durchströmbereiche 26 befinden sich damit in einem regelmäßigen mittleren Abstand von 72° zueinander und sind mit gleicher umfänglicher Breite und radialer Tiefe im Düsenkörper 18 eingearbeitet. Aufgrund der unterschiedlichen Anzahl von Durchströmbereichen 26 und Abspritzöffnungen 32 ergeben sich abhängig von der Ventilauslegung Instabilitäten in der Anströmung der Abspritzöffnungen 32. Dies kann in nachteiliger Weise letztlich zu einer großen Streuung der Strahl- und Durchflusskenngrößen führen. Durch die nicht eindeutige und zeitlich nicht unbedingt stabile Mengenzuordnung kann es zudem zu einem unruhigen "flatternden" Strahlbild kommen.

In der Figur 4 ist ein erstes Ausführungsbeispiel eines erfindungsgemäßen Brennstoffeinspritzventils 1 im Bereich seines Düsenkörpers 18 in einer Darstellung analog zur Figur 3 dargestellt. In dieser Ausführung unterscheiden sich wenigstens zwei Durchströmbereiche 26 in ihrer umfänglichen Breite. In Abhängigkeit der Anzahl der Abspritzöffnungen 32 sind die Durchströmbereiche 26 in ihrer Breite nun so verändert, dass z.B. breitere Durchströmbereiche 26 so ausgelegt sind, dass sie sicher und zuverlässig den Mengenbedarf für zwei Abspritzöffnungen 32 abdecken, während die schmaleren Durchströmbereiche 26 so verkleinert gegenüber der bekannten Lösung gemäß Figur 3 sind, dass eine ausreichende Brennstoffmenge für genau eine Abspritzöffnung 32 bereitgestellt wird. Auf diese Weise wird eine gleichmäßige und zeitlich stabile Anströmung der Abspritzöffnungen 32 gewährleistet und somit eine Streuungsreduzierung bei den Strahl- und Durchflusskenngrößen erzielt. Für die Dauerlaufstabilität ist es jedoch wichtig, dass die Breiten der Führungsflächen der Führungsbereiche 30 hinreichend groß ausgebildet bleiben.

In der Figur 5 ist ein zweites Ausführungsbeispiel eines erfindungsgemäßen Brennstoffeinspritzventils 1 im Bereich seines Düsenkörpers 18 in einer Darstellung analog zur Figur 3 dargestellt. In dieser Ausführung unterscheiden sich wenigstens zwei Durchströmbereiche 26 in ihrer radialen Tiefe. In Abhängigkeit der Anzahl der Abspritzöffnungen 32 sind die Durchströmbereiche 26 in ihrer Tiefe nun so verändert, dass z.B. tiefere Durchströmbereiche 26 so ausgelegt sind, dass sie sicher und zuverlässig den Mengenbedarf für zwei Abspritzöffnungen 32 abdecken, während die eine geringe Tiefe aufweisenden Durchströmbereiche 26 so verkleinert gegenüber der bekannten Lösung gemäß Figur 3 sind, dass eine ausreichende Brennstoffmenge für genau eine Abspritzöffnung 32 bereitgestellt wird. Auf diese Weise wird eine gleichmäßige und zeitlich stabile Anströmung der Abspritzöffnungen 32 gewährleistet und somit eine Streuungsreduzierung bei den Strahl- und Durchflusskenngrößen erzielt. Die maximale Tiefe der Durchströmbereiche 26 wird dabei jedoch u.a. von der Druckfestigkeit des Düsenkörpers 18 an seinem stromabwärtigen Ende 17 bestimmt.

In der Figur 6 ist ein drittes Ausführungsbeispiel eines erfindungsgemäßen Brennstoffeinspritzventils 1 im Bereich seines Düsenkörpers 18 in einer Darstellung analog zur Figur 3 dargestellt. In dieser Ausführung unterscheiden sich wenigstens zwei Durchströmbereiche 26 in ihrer umfänglichen Breite und ihrer radialen Tiefe. Insofern stellt diese Variante eine Kombination der beiden zuvor beschriebenen Ausführungsbeispiele dar. In Abhängigkeit der Anzahl der Abspritzöffnungen 32 sind die Durchströmbereiche 26 in ihrer Breite und Tiefe nun so verändert, dass z.B. breitere und zugleich tiefere oder einerseits breitere sowie andererseits tiefere Durchströmbereiche 26 so ausgelegt sind, dass sie sicher und zuverlässig den Mengenbedarf für zwei Abspritzöffnungen 32 abdecken, während die schmaleren und zugleich eine geringe Tiefe aufweisenden oder einerseits schmaleren sowie andererseits flachen Durchströmbereiche 26 so verkleinert gegenüber der bekannten Lösung gemäß Figur 3 sind, dass eine ausreichende Brennstoffmenge für genau eine Abspritzöffnung 32 bereitgestellt wird. Auf diese Weise kann eine gleichmäßige und zeitlich stabile Anströmung der Abspritzöffnungen 32 optimiert erzeugt und somit eine Streuungsreduzierung bei den Strahl- und Durchflusskenngrößen erzielt werden.

Alternativ kann auch eine asymmetrische Verteilung der Durchströmbereiche 26 über den Umfang erzeugt werden, so dass damit eine gleichmäßige Verteilung der Durchströmbereiche 26 aufgegeben ist, wobei die Geometrie und die Abmessungen der Durchströmbereiche 26 gleich bleiben, die Breiten der Führungsflächen der Führungsbereiche 30 jedoch variieren.

## Patentansprüche

1. Brennstoffeinspritzventil (1) für Brennstoffeinspritzanlagen von Brennkraftmaschinen, insbesondere zum direkten Einspritzen von Brennstoff in einen Brennraum, wobei das Brennstoffeinspritzventil (1) wenigstens einen erregbaren Aktuator sowie ein entlang einer Ventillängsachse (27) bewegbares Ventilelement aufweist, das mit einem Ventilsitz (28) dichtend zusammenwirkt, und mit einem Düsenkörper (18) am abspritzseitigen Ende (17) des Brennstoffeinspritzventils (1), wobei umfangsmäßig mehrere Durchströmbereiche (26) stromaufwärts des Ventilsitzes (28) vorgesehen sind, zwischen denen jeweils Führungsbereiche (30) für das Ventilelement liegen, und mit Abspritzöffnungen (32) stromabwärts des Ventilsitzes (28), deren Anzahl von der Anzahl der Durchströmbereiche (26) abweicht,
wobei sich wenigstens zwei Durchströmbereiche (26) in Größe, wie umfängliche Breite und/oder radiale Tiefe, und/oder Kontur unterscheiden,
**dadurch gekennzeichnet,**
**dass** die Durchströmbereiche (26) an der Wandung einer Sacklochbohrung (29) des Düsenkörpers (18) umfangsmäßig in der Form von Durchflusstaschen ausgebildet sind und die Durchflusstaschen längsnutähnlich und voneinander beabstandet verlaufen.

2. Brennstoffeinspritzventil nach Anspruch 1,
**dadurch gekennzeichnet,**
**dass** die Anzahl der Abspritzöffnungen (32) größer ist als die Anzahl der Durchströmbereiche (26).

3. Brennstoffeinspritzventil nach Anspruch 2,
**dadurch gekennzeichnet,**
**dass** fünf Durchströmbereiche (26) und mehr als fünf Abspritzöffnungen (32) vorgesehen sind.

4. Brennstoffeinspritzventil nach einem der vorhergehenden Ansprüche,
**dadurch gekennzeichnet,**
**dass** die Abspritzöffnungen (32) in einem Bodenabschnitt (31) des Düsenkörpers (18) oder in einer separaten Spritzlochscheibe, die am Düsenkörper (18) befestigbar ist, ausgebildet sind.

5. Brennstoffeinspritzventil nach einem der vorhergehenden Ansprüche,
**dadurch gekennzeichnet,**
**dass** die Abspritzöffnungen (32) derart ausgerichtet sind, dass sie schräg geneigt nach radial außen verlaufen.

## Claims

1. Fuel injection valve (1) for fuel injection systems of internal combustion engines, in particular for the direct injection of fuel into a combustion chamber, wherein the fuel injection valve (1) has at least one excitable actuator and a valve element which is movable along a valve longitudinal axis (27) and which interacts sealingly with a valve seat (28), and having a nozzle body (18) at the ejection-side end (17) of the fuel injection valve (1), wherein multiple throughflow regions (26) are provided circumferentially upstream of the valve seat (28), between which throughflow regions there are situated in each case guide regions (30) for the valve element, and having ejection openings (32) downstream of the valve seat (28), the number of which differs from the number of throughflow regions (26),
wherein at least two throughflow regions (26) differ in size, such as circumferential width and/or radial depth,
and/or contour,
**characterized**
**in that** the throughflow regions (26) are formed circumferentially, in the form of throughflow pockets, on the wall of a blind bore (29) of the nozzle body (18), and the throughflow pockets run in the manner of longitudinal grooves and so as to be spaced apart from one another.

2. Fuel injection valve according to Claim 1,
**characterized**
**in that** the number of ejection openings (32) is greater than the number of throughflow regions (26).

3. Fuel injection valve according to Claim 2,
**characterized**
**in that** five throughflow regions (26) and more than five ejection openings (32) are provided.

4. Fuel injection valve according to one of the preceding claims,
**characterized**
**in that** the ejection openings (32) are formed in a base section (31) of the nozzle body (18) or in a separate spray hole disc which is fastenable to the nozzle body (18) .

5. Fuel injection valve according to one of the preceding claims,
**characterized**
**in that** the ejection openings (32) are oriented so as to run radially outward in an obliquely inclined manner.

## Revendications

1. Soupape d'injection de combustible (1) pour installations d'injection de combustible de moteurs à combustion interne, en particulier pour l'injection directe de combustible dans une chambre de combustion, la soupape d'injection de combustible (1) présentant au moins un actionneur excitable ainsi qu'un élément de soupape déplaçable le long d'un axe longitudinal de soupape (27) qui coopère hermétiquement avec un siège de soupape (28), et comprenant un corps de buse (18) à l'extrémité (17) de la soupape d'injection de combustible (1) du côté de la pulvérisation, plusieurs régions d'écoulement (26) étant prévues sur la périphérie en amont du siège de soupape (28), entre lesquelles sont à chaque fois situées des régions de guidage (30) pour l'élément de soupape, et comprenant des ouvertures de pulvérisation (32) en aval du siège de soupape (28), dont le nombre est différent du nombre des régions d'écoulement (26),
au moins deux régions d'écoulement (26) ayant une taille différente, comme par exemple une largeur périphérique et/ou une profondeur radiale différente et/ou un contour différent,
**caractérisée en ce que**
les régions d'écoulement (26) sont réalisées au niveau de la paroi d'un alésage borgne (29) du corps de buse (18) sur la périphérie sous forme de cavités d'écoulement et les cavités d'écoulement s'étendent à la manière de rainures longitudinales et à distance les unes des autres.

2. Soupape d'injection de combustible selon la revendication 1,
**caractérisée en ce que**
le nombre des ouvertures de pulvérisation (32) est supérieur au nombre des régions d'écoulement (26).

3. Soupape d'injection de combustible selon la revendication 2,
**caractérisée en ce que**
cinq régions d'écoulement (26) et plus de cinq ouvertures de pulvérisation (32) sont prévues.

4. Soupape d'injection de combustible selon l'une quelconque des revendications précédentes,
**caractérisée en ce que**
les ouvertures de pulvérisation (32) sont réalisées dans une portion de fond (31) du corps de buse (18) ou dans un disque perforé de pulvérisation séparé, qui peut être fixé sur le corps de buse (18).

5. Soupape d'injection de combustible selon l'une quelconque des revendications précédentes,
**caractérisée en ce que**
les ouvertures de pulvérisation (32) sont orientées de telle sorte qu'elles s'étendent de manière inclinée obliquement radialement vers l'extérieur.
